# EUROPÄISCHE PATENTSCHRIFT

(11) **EP 0 014 361 B1**
(45) Veröffentlichungstag und Bekanntmachung des Hinweises auf die Patenterteilung: **08.12.1982**
(21) Anmeldenummer: 80100254.4
(22) Anmeldetag: 21.01.1980
(51) Int. Cl.: E06B 3/48, E06B 9/06, E05D 15/26

(54) **Schiebefalttor**
Slidable folding door
Porte repliable coulissante

(30) Priorität: 01.02.1979 DE 2903745
(43) Veröffentlichungstag der Anmeldung: 20.08.1980
(73) Patentinhaber: Greschbach, Manfred, D-77955 Ettenheim (DE)
(72) Erfinder: Greschbach, Manfred, D-77955 Ettenheim (DE)
(74) Vertreter: Durm, Klaus, Dr.-Ing.

## Beschreibung

Die Erfindung bezieht sich auf ein Schiebefalttor, dessen doppelwandige Torflügel paarweise durch eine profilierte Verbindungsschiene um zwei vertikale, innerhalb der Verbindungsschiene liegende Schwenkachsen schwenkbar miteinander verbunden sind, wobei jede Verbindungsschiene zwei im Querschnitt teilkreisförmige, sich längs dieser Verbindungsschienen erstreckende Außenzylinderwandungen aufweist, denen entlang den Torflügeln angeordnete Stege gegenüberstehen.

Schiebefalttore mit schwenkbar miteinander verbundenen Torflügeln finden Anwendung zum Verschließen der Toröffnungen von Industriehallen und Großgaragen.

Angesichts zunehmender Energieverknappung und steigender Energiekosten werden die Verbindungs- bzw. Schwenkstellen zwischen den Torflügeln von Schiebefalttoren immer mehr zu einem Problem. Während es gelungen ist, die Wärmedämmung der doppelwandigen Torflügel in zufriedenstellender Weise zu verbessern, bleiben bezüglich der Spalte an den Verbindungsstellen immer noch Wünsche offen. Diese langen Spalte konnten bisher bei keiner der verschiedenen bekannten Bauarten von Schiebefalttoren befriedigend abgedichtet werden, so daß insbesondere bei starker Luftbewegung erhebliche Verluste an Wärmeenergie in Kauf genommen werden müssen. Der Ausbildung der Verbindungs- und Schwenkstellen der Schiebefalttore wurde bisher auch unter dem Blickwinkel der Unfallgefahr häufig nicht genügende Aufmerksamkeit geschenkt. Die an sich zu stellende Forderung, daß die an diesen Stellen unvermeidlichen Spalte in jeder Stellung der Torflügel so klein sein müssen, daß auch Kinder dort nicht den Finger einklemmen können, konnte bisher nicht ausreichend erfüllt werden.

Mit der deutschen Patentschrift 1 509 252 ist ein mehrflügeliges Schiebefalttor bekanntgeworden, bei welchem die Torflügel mittels im Querschnitt U-förmiger Deckleisten gelenkig miteinander verbunden sind, wobei die Schwenkachsen der Torflügel innerhalb des Grundrisses der Deckschienen liegen. Die dabei vorgeschlagene Ausbildung der Längsränder der Torflügel sowie der Deckschienen ist nicht geeignet, die erwähnten nachteiligen Wirkungen der aus technischen Gründen erforderlichen Längsspalte zwischen den schwenkbaren Teilen zu vermeiden.

Auch die beiden Schiebetürkonstruktionen, welche mit den amerikanischen Patentschriften 2311 470 und 3 359 594 bekanntgeworden sind, sind nicht in der Lage, eine ausreichende Abdichtung der Schwenkstellen zu gewährleisten und die Unfallgefahr zu bannen.

Es ist eine faltbare Spritzschutzwand entsprechend dem Oberbegriff des Patentanspruches 1 bekannt (deutsches Gebrauchsmuster 7 735 882), welche aus schwenkbar mit Hilfe von Klammerprofilen verbundenen, starren Wandteilen besteht. Dabei weisen die Klammerprofile im Querschnitt annähernd halbkreisförmig gekrümmte Längsseiten auf, denen an den Wandteilen hervorstehende Stege gegenüberstehen. Die Ausbildung der Schwenkstellen zwischen den Klammerprofilen und den Wandteilen bringt aber - bei etwaiger Übertragung auf ein großflächiges Schiebefalttor - keine ausreichende Abdichtung bei starker Luftbewegung zu Wege und beim Schließvorgang ist es möglich, die Hand zwischen den Stegen und den Klammerprofilen einzuklemmen.

Der Erfindung liegt die Aufgabe zugrunde, ein Schiebefalttor so auszubilden, daß die Längsspalte an den Schwenkstellen zwischen den Torflügeln in ihrer Geschlossenstellung einwandfrei abgedichtet sind und außerdem diese Spalte in jeder Schwenkstellung der Torflügel so klein sind, daß eine Unfallgefahr ausgeschlossen ist.

Die Erfindung, wie sie in den Ansprüchen gekennzeichnet ist, löst die Aufgabe durch die Anordnung von zwei an jeder Schwenkstelle an einer Verbindungsschiene angeordneten und im Querschnitt viertelkreisförmigen Zylinderwandungen, denen in jeder Schwenkstellung von den Torflügeln ausgehende Stege in geringem Abstand gegenüberstehen.

Die durch die Erfindung erzielten Vorteile sind darin zu sehen, daß die Zylinderwandungen konstanter Krümmung in Verbindung mit den ihnen gegenüberliegenden Stegen bewirken, daß die Spalte an den Schwenkstellen fast beliebig klein wählbar und in jeder Schwenkstellung der Torflügel gleich sind, so daß sowohl eine ausgezeichnete Abdichtung erzielt wie die Gefahr von Unfällen vermieden wird.

Die Erfindung ist in einer beispielhaften Ausführungsform in der beigefügten Zeichnung dargestellt und wird anhand dieser im folgenden näher beschrieben. Es zeigt
Fig. 1 ein dreiflügeliges, mit erfindungsgemäßen Verbindungsschienen ausgestattetes Schiebefalttor in einer Frontansicht,
Fig. 2 das Schiebefalttor gemäß Fig. 1, in einem Horizontalschnitt, in etwas vereinfachter Darstellung, wobei eine halbgeöffnete Stellung der Torflügel mit Strichlinien wiedergegeben ist, und
Fig. 3 eine Verbindungsschiene in einem Querschnitt, entsprechend dem Detail A in Fig. 2, etwa natürlicher Größe.

Das -chiebefalttor, welches in den Fig. 1 und 2 dargestellt ist, besteht aus drei Torflügeln 1, 2 und 3, welche in einem vertikalen Torrahmen 4 nebeneinander angeordnet sind. Die beiden Zargenpfosten 5 sowie der Zargenkämpfer 6 bestehen aus Stahlprofilen und sind fest mit der Gebäudewand 7 verbunden. Im Zargenkämpfer 6 ist eine Tragschiene 8 vorgesehen, in welcher Tragrollen 9 laufen, an denen die Torflügel 2 und 3 drehbar aufgehängt sind. Die drei Torflügel 1, 2 und 3 sind doppelwandig ausgebildet, wobei die Außenwand 10 und die Innenwand 11 aus Stahlblechen hergestellt sind, zwischen welchen ein Wärmedämmaterial vorgesehen ist. Die Innenwände 11 legen sich (vgl. F i g. 2) bei geschlossenem Schiebefalttor an eine in den Boden 12 eingelassene Anschlagschiene 13 an, eine entsprechende Anschlagschiene (nicht dargestellt) befindet sich an der Unterseite des Zargenkämpfers 6.

Die drei Torflügel 1, 2 und 3 sind paarweise im Bereich ihrer vertikal verlaufenden Randseiten 14 mittels einer profilierten Verbindungsschiene 15 um zwei vertikale und innerhalb dieser Verbindungsschiene 15 liegende Schwenkachsen 16 und 17 schwenkbar miteinander verbunden. Eine entsprechende Verbindungsschiene 18 befindet sich zwischen dem ersten Torflügel 1 und dem Zargenpfosten 5, wo dieser Torflügel 1 schwenkbar angeschlagen ist. Die Verbindungsschienen 15 stehen mittels in drei verschiedenen Höhen angeordneter Scharniere 19 (vgl. Fig. 1) mit den Torflügeln 1, 2 und 3 schwenkbar in Verbindung. Beim Öffnen des Schiebefalttores verschieben sich die Torflügel 1, 2 und 3 in Richtung des Pfeiles 20, und gleichzeitig schwenken die Torflügel 1, 2 und 3 entsprechend den Pfeilen 21 gegeneinander sowie aus dem Torrahmen 4 nach vorn heraus (mit Strichlinien angedeutete Stellung in Fig.2), bis sie zuletzt parallel dicht nebeneinander und senkrecht zur Ebene des Torrahmens 4 an der Gebäudewand 7 stehen.

Die Verbindungsschiene 15 nach Fig. 3 besteht aus stranggepreßtem Aluminium. Sie weist zwei im Querschnitt viertelkreisförmige Außenzylinderwandungen 22, 22' sowie zwei Innenzylinderwandungen 23, 23' auf, welche ebenfalls viertelkreisförmigen Querschnitt besitzen. Alle Zylinderwandungen 22, 22' und 23, 23' erstrecken sich in Längsrichtung der Verbindungsschiene 15 und sie sind an ihren Längskanten paarweise miteinander verbunden. Bei den Außenzylinderwandungen 22, 22' geschieht diese Verbindung durch stetigen Übergang mittels eines geraden Verbindungsstückes 24, während die beiden Innenzylinderwandungen 23, 23' einen spitzwinkeligen, schmalen Stoß 25 miteinander bilden. Die beiden Außenzylinderwandungen 22 und 22' weisen an ihrer Außenseite 26 den gleichen Krümmungsradius 27 auf und ihre Zylinderachsen 28 liegen in den Schwenkachsen 16 und 17 der Torflügel. Die beiden Innenzylinderwandungen 23 und 23' besitzen an ihren Innenseiten 29 einen ebenfalls übereinstimmenden Krümmungsradius 30 und ihre Zylinderachsen 31 liegen wiederum in den Schwenkachsen 16 und 17. Der Krümmungsradius 27 ist größer als der Krümmungsradius 30.

Den beiden Paaren von Zylinderwandungen 22, 22' und 23, 23' stehen Stege 32, 32' und 33, 33' (bzw. deren Enden) in geringem Abstand gegenüber, welche die vertikalen Randseiten 14 der Torflügel 1, 2, 3 bilden. Diese Stege 32 und 33 bzw. 32' und 33' sind die Schenkel eines. stranggepreßten U-Profiles 34 aus Aluminium, an denen die Außenwand 10 und die Innenwand 11 befestigt sind. Die Stege 32 und 32' bzw. 33 und 33' setzen demgemäß an der Außenwand 10 bzw. der Innenwand 11 der Torflügel 1, 2, an.

Die Zylinderwandungen 22, 22' und 23, 23' sind durch Querstege 35 miteinander verbunden, wodurch sich zwischen den Zylinderwandungen 22, 22' und 23, 23' ein Hohlraum 36 ergibt, in welchem Dämmaterial 37 vorgesehen ist.

Längs der freien Enden der Stege 32, 32', 33 und 33' sind Dichtungsbänder 38 angeordnet. Dabei handelt es sich um langgestreckte, schmale Bürsten, die in Nuten (nicht dargestellt) eingeschoben oder eingeklemmt sind.

An Innenflächen der Torflügel 1, 2, 3 sind Dichtungspolster 39 befestigt, die sich entlang der ganzen vertikalen Randseite 14 der Torflügel 1, 2, 3 erstrecken. Die Außenzylinderwandungen 22, 22' weisen jeweils ein kruzes, verlängertes Ende 40 auf, mit welchen sie in Geschlossenstellung der Torf!ügel 1, 2, 3 an das Dichtungspolster 39 anstoßen und dichtend anliegen.

Die zur schwenkbaren Verbindung der Verbindungsschienen 15 mit den Torflügeln 1, 2 bzw. 3 dienenden Scharniere 19 sind mit ihrer einen Scharnierplatte 41 am Quersteg 35 (bzw. an dessen über die Außenzylinderwandung 22 hinausstehenden Verlängerung), und mit ihrer anderen, den Gelenkstift 42 ebenfalls umgreifenden Scharnierplatte 43 am Steg 33 angeschraubt.

Bei einer anderen Ausführungsform dieses Gelenkes (die in Fig. 3 im Bereich der Innenzylinderwandung 23' und des Steges 33' erkennbar ist) ist anstelle der Scharniere an der Verbindungsschiene 15 in Verlängerung des Quersteges 35 als Teil eines Bandes 44 ein endständiger Gelenkbolzen angeformt. Dieser Gelenkbolzen 45 sitzt drehbar in einer Gelenkhülse 46, die am Steg 33' des Torflügels 1, 2, 3 angeformt ist und einen Längsschlitz 47 mit einem Zentriwinkel von wenigstens neunzig Grad aufweist. Der Gelenkbolzen 45 ist an mehreren in Längsrichtung verteilten Stellen mit einer geschlitzten Lagerschale 48 aus Kunststoff umgeben, wodurch sich eine Schmierung dieses Gelenkes erübrigt.

## Patentansprüche

1. Schiebefalttor, dessen doppelwandige Torflügel (1, 2, 3) paarweise durch eine profilierte Verbindungsschiene (15) um zwei vertikale, innerhalb der Verbindungsschiene (15) liegende Schwenkachsen (16, 17) schwenkbar miteinander verbunden sind, wobei jede Verbindungsschiene (15) zwei im Querschnitt teilkreisförmige, sich längs dieser Verbindungsschienen (15) erstreckende Außenzylinderwandungen (22, 22') aufweist, denen entlang den Torflügeln (1, 2, 3) angeordnete Stege (32, 32') gegenüberstehen, dadurch gekennzeichnet, daß jede Verbindungsschiene (15) zwei im Querschnitt viertelkreisförmige, sich längs der Verbindungsschiene (15) erstreckende Innenzylinderwandungen (23, 23') aufweist, daß die Zylinderachsen (28, 31) der Außenzylinderwandungen (22, 22') sowie der Innenzylinderwandungen (23, 23') in den Schwenkachsen (16, 17) liegen, daß jeder Innenzylinderwandung (23, 23') ein von der Außenwand (10) des Torflügels (1, 2, 3) ausgehender Steg (33, 33') gegenübersteht und daß die Stege (32, 32' und 33, 33') in jeder Schwenkstellung der Torflügel (1, 3) den Außenzylinderwandungen (22, 22') und den Innenzylinderwandungen (23, 23') in-geringem Abstand gegenüberstehen.

2. Schiebefalttor nach Anspruch 1, dadurch gekennzeichnet, daß die Stege (32, 32' und 33, 33') an der Außenwand (10) bzw. der Innenwand (11) derTorflügel (1, 2, 3) ansetzen.

3. Schiebefalttor nach Anspruch 1 oder 2, dadurch gekennzeichnet, daß die Außenzylinderwandungen (22, 22') und die Innenzylinderwandungen (23, 23') durch Querstege (35) verbunden sind.

4. Schiebefalttor nach einem der Ansprüche 1 bis 3, dadurch gekennzeichnet, daß zwischen den Außenzylinderwandungen (22, 22') und den Innenzylinderwandungen (23, 23') Dämmaterial (37) angeordnet ist.

5. Schiebefalttor nach einem der Ansprüche 1 bis 4, dadurch gekennzeichnet, daß längs der freien Enden der Stege (32, 32', 33 und 33') Dichtungsbänder (38) angeordnet sind.

6. Schiebefalttor nach einem der Ansprüche 1 bis 5, dadurch gekennzeichnet, daß sich das verlängerte Ende (40) der Außenzylinderwandungen (22 und 22') in Geschlossenstellung der Torflügel (1, 2, 3) an ein an der Innenwand (11) bzw. der Außenwand (10) des Torflügels (1, 2, 3) befestigtes Dichtungspolster (39) anlegt.

7. Schiebefalttor nach einem der Ansprüche 1 bis 6, dadurch gekennzeichnet, daß an den Verbindungsschienen (15) endständige Gelenkbolzen (45) tragende Bänder (44) angeformt sind, die sich in an der Innenwand (11) bzw. Außenwand (10) des Torflügels (1, 2, 3) angeformten, einen Längsschlitz (47) aufweisenden Gelenkhülsen (46) drehen.

## Claims

1. A sliding folding door, the double-walled wings (1, 2, 3) of which are interconnected in pairs by a profiled connecting rail (15) to swivel about two vertical swivel shafts (16,17) disposed within the connecting rail (15), each connecting rail (15) having two outer cylindrical walls (22, 22'), which are of part-circular cross-section and extend along these connecting rails (15), and opposite which are disposed webs (32, 32') arranged along the wings (1, 2, 3) of the door, characterized in that each connecting rail (15) comprises two inner cylindrical walls (23, 23') which are of quarter-circle cross-section and extend along the length of the connecting rail (15), in that the cylinder axes (28, 31) of the outer cylindrical walls (22, 22') as well as of the inner cylindrical walls (23, 23') lie within the swivel shafts (16, 17), in that each inner cylindrical wall (23, 23') is disposed opposite a web (33, 33') extending from the outer wall (10) of the wings (1, 2, 3) of the door, and in that the webs (32, 32' and 33, 33') are disposed opposite to, and at a short distance from, the outer cylindrical walls (22, 22') and the inner cylindrical walls (23, 23') in each swivel position of the wings (1, 2, 3) of the door.

2. A sliding folding door according to claim 1, characterized in that the webs (32, 32' and 33, 33') engage the outer wall (10) and the inner wall (11) respectively of the wings (1,2,3) of the door.

3. A sliding folding door according to claim 1 or 2, characterized in that the outer cylindrical walls (22, 22') and the inner cylindrical walls (23, 23') are connected by transverse webs (35).

4. A sliding fc ding door according to any one of claims 1 to 3, characterized in that insulating material (37) is arranged between the outer cylindrical walls (22, 22') and the inner cylindrical walls (23,23').

5. A sliding folding door according to any one of claims 1 to 4, characterized in that sealing strips (38) are arranged along the free ends of the webs (32, 32', 33 and 33').

6. A sliding folding door according to any one of claims 1 to 5, characterized in that, in the closed position of the wings (1, 2, 3) of the door, the extended end (40) of each of the outer cylindrical walls (22 and 22') bears against a sealing pad (36) secured to the inner wall (11) and the outer wall (10) of each wing (1, 2, 3) of the door.

7. A sliding folding door according to any one of claims 1 to 6, characterized in that strips (44), carrying hinge pins (45) at their ends, are formed integrally with the connecting rails (15), which strips rotate in hinge sleeves (46) which have a longitudinal slot (47) and are formed integrally with the inner wall (11) and outer wall (10) of each wing (1, 2, 3) of the door.

## Revendications

1. Porte coulissante pliante, dont les panneaux de porte (1, 2, 3) à double paroi sont reliés ensemble par paires à l'aide d'un rail de iiaison profilé (15), en pivotant autour de deux axes de pivotement (16, 17) verticaux situés à l'intérieur du rail de liaison (15), chaque rail de liaison (15) comportant deux parois cylindriques extérieures (22, 22') de section transversale en arc de cercle, s'étendant le long de ces rails de liaison (15) et auxquelles font face des bandeaux (32, 32') disposés le long des panneaux de porte (1, 2, 3), caractérisée en ce que chaque rail de liaison (15) comporte deux parois cylindriques intérieures (23, 23') dont la section transversale forme un quart de cercle, s'étendant le long du rail de liaison (15), en ce que les axes de cylindres (28, 31) des parois cylindriques extérieures (22,22') et des parois cylindriques intérieures (23, 23') coïncident avec les axes de pivotement (16, 17), en ce qu'à chaque paroi cylindrique intérieure (23, 23') fait face un bandeau (33, 33') partant de la paroi extérieure (10) du panneau de porte (1,2, 3), et en ce que les bandeaux (32, 32' et 33, 33') se trouvent dans chaque position de pivotement des panneaux de porte (1, 2, 3), à une faible distance face aux parois cylindriques extérieures (22,22') et aux parois cylindriques intérieures (23, 23').

2. Porte coulissante pliante selon la revendication 1, caractérisée en ce que les bandeaux (32, 32' et 33, 33') se rattachent à la paroi extérieure (10) et à la paroi intérieure (11) des panneaux de porte (1, 2, 3).

3. Porte coulissante pliante selon la revendication 1 ou la revendication 2, caractérisée en ce que les parois cylindriques extérieures (22,22') et les parois cylindriques intérieures (23, 23') sont reliées par des nervures transversales (35).

4. Porte coulissante pliante selon l'une quelconque des revendications 1 à 3, caractérisée en ce qu'un matériau isolant (37) est placé entre les parois cylindriques extérieures (22, 22') et les parois cylindriques intérieures (23,23').

5. Porte coulissante pliante selon l'une quelconque des revendications 1 à 4, caractérisée en ce que des bandes d'étanchéité (38) sont disposées le long des extrémités libres des bandeaux (32,32'et 33,33').

6. Porte coulissante pliante selon l'une quelconque des revendications 1 à 5, caractérisée en ce que l'extrémité prolongée (40) des parois cylindriques extérieures (22 et 22') s'appuie, en position fermée des panneaux de porte (1, 2, 3) contre une garniture d'étanchéité (39) fixée sur la paroi intérieure (11) ou la paroi extérieure (10) du panneau de porte (1, 2, 3).

7. Porte coulissante pliante selon l'une quelconque des revendications 1 à 6, caractérisée en ce que sur les rails de liaison (15) sont formées des bandes (44) portant des axes d'articulation d'extrémité (45), qui tournent dans des manchons d'articulation (46) formés sur la paroi intérieure (11) ou la paroi extérieure (10) du panneau de porte (1, 2, 3) et comportant une fente longitudinale (47).
